# EUROPÄISCHE PATENTSCHRIFT

(11) **EP 4 308 295 B1**
(45) Veröffentlichungstag und Bekanntmachung des Hinweises auf die Patenterteilung: **06.05.2026**
(21) Anmeldenummer: 22708888.7
(22) Anmeldetag: 22.02.2022
(51) Int. Cl.: B01L 3/00, B01L 5/00, A61J 1/20

(54) **VERSCHLUSSAUFSATZ**
CLOSURE ATTACHMENT
ACCESSOIRE DE FERMETURE

(30) Priorität: 18.03.2021 DE 102021106715
(43) Veröffentlichungstag der Anmeldung: 24.01.2024
(73) Patentinhaber: G.A.S. Gesellschaft für analytische Sensorsysteme mbH, 44227 Dortmund (DE)
(72) Erfinder: ROSIN, Christopher, 44625 Herne (DE); WORTELMANN, Thomas, 44141 Dortmund (DE)
(74) Vertreter: Schneiders & Behrendt Bochum
(86) Internationale Anmeldenummer: PCT/EP2022/054416
(87) Internationale Veröffentlichungsnummer: WO 2022/194500

(56) Entgegenhaltungen:
- EP-A1- 2 465 558
- US-A- 4 861 335
- US-A1- 2003 144 633
- US-A1- 2003 209 455
- US-A1- 2010 221 818

## Beschreibung

Die Erfindung betrifft einen Behälter zur Aufbewahrung und ggf. Inkubation einer Probe und Entnahme der Probe oder eines Probenbestandteils mit einem Verschluss zum Verschließen einer Öffnung des Behälters und einem Verschlussaufsatz für den Verschluss, wobei der Verschluss ein die Öffnung verschließendes Septum aufweist und der Verschlussaufsatz auf einen die Öffnung des Behälters umgebenden halsartigen Ansatz aufsteckbar ist.

Ein solcher Behälter mit Verschlussaufsatz ist aus EP 2 160 337 B1 bekannt. Diese Druckschrift betrifft einen Verschluss zum Verschließen einer Öffnung eines Behälters zur Aufbewahrung und Entnahme von sterilen oder feuchtigkeitsempfindlichen Medien mit einer Verschlusskappe, die flüssigkeitsdicht mit dem Behälter verbindbar ist und mit einem durchstechbaren, selbstverschließenden Septum, welches eine außermittig angeordnete Entnahmeöffnung in der Verschlusskappe flüssigkeitsdicht verschließt, wobei der Verschluss eine drehbar gelagerte Schutzkappe mit einer Aussparung zum Freigeben der Entnahmeöffnung aufweist, wobei die Aussparung in der Schutzkappe an die Abmessungen der Entnahmeöffnung angepasst ist. Der Verschlussaufsatz ist dabei als drehbar gelagerte Verschlusskappe ausgebildet. Diese Verschlusskappe weist mehrere außermittig angeordnete Entnahmeöffnungen auf, die jeweils durch ein Septum verschlossen sind und über denen die an deren Abmessungen angepasste Aussparung durch Drehen der Schutzkappe positionierbar ist, um sie freizugeben. Durch diese Verschlussgestaltung soll das in dem Behälter befindliche Medium möglichst zuverlässig gegenüber Umwelteinflüssen geschützt und gleichzeitig eine schnelle und einfache, mehrmalige Entnahme des Mediums ermöglicht werden, ohne dass die Funktionsfähigkeit des Septums beeinträchtigt wird. Um ein in dem Behälter befindliches Medium entnehmen zu können, wird das Septum nämlich mit einer Kanüle durchstochen und die benötigte Menge des Mediums entnommen. Das Septum besteht zweckmäßigerweise aus einem Material, das - ebenso wie das Behältermaterial - inert gegenüber dem in dem Behälter aufzubewahrenden Medium ist und gleichzeitig leicht durchstochen werden kann, um sich nach der Entnahme des Mediums wieder selbsttätig flüssigkeitsdicht zu verschließen.

Weitere Vorrichtungen für die Entnahme von einem Fluid aus einem Behälter sind aus US 2003/209455 A1 und EP2 465 558 A1 bekannt.

Es gibt aber auch Anwendungsfälle, bei denen es weniger darauf ankommt, dass das Septum vor zu häufigem Durchstoßen an derselben Stelle geschützt wird, sondern bei denen vermieden werden soll, dass das Medium im Behälter durch die durch das Septum eingeführte Kanüle verunreinigt wird oder vor allem, dass die Kanüle durch das im Behälter befindliche Medium verunreinigt wird und die Kanüle anschließend, insbesondere bei automatisierten Abläufen (z.B. mit Autosamplern), andere in anderen Behältern oder anderen Ausrüstungen befindliche Medien verunreinigt. Ein solcher Anwendungsfall liegt z.B. bei der Analyse von Blutproben oder des gasförmigen Headspaces über der Blutprobe in solchen Probenbehältern vor. Es wäre also wünschenswert, eine sterile Entnahme aus einem solchen Behälter ohne Verunreinigung der Entnahmekanüle zu ermöglichen.

Aufgabe der Erfindung ist es, eine Möglichkeit zu schaffen, mit welcher ohne Verunreinigung der Entnahmekanüle eine Probe oder ein Probenbestandteil aus einem mit einem Septum verschlossenen Behälter entnommen werden kann.

Diese Aufgabe wird bei einem Behälter der eingangs bezeichneten Art erfindungsgemäß dadurch gelöst, dass der Verschlusaufsatz einen auf den Verschluss aufsteckbaren hülsenförmigen Adapter, der eine zentrale Kanüle aufweist, deren eines Ende zum Durchstechen des Septums ausgebildet ist und deren anderes Ende ein Verbindungsstück aufweist, ein rohrförmiges Reservoir mit Verbindungsstücken an beiden Enden, einen Spritzenfilter mit Verbindungsstücken an beiden Enden und einen Injektionsport mit einem Verbindungsstück an einem Ende und einem Septum am anderen Ende aufweist, wobei der Adapter, das Reservoir, der Spritzenfilter und der Injektionsport nacheinander über die Verbindungsstücke dicht miteinander verbunden sind.

Der Verschlussaufsatz besteht im Wesentlichen aus vier einzelnen, kommerziell erhältlichen Elementen. Der Adapter bildet die Anschlussmöglichkeit an den Behälter, z.B. eine Blutkulturflasche, sowie durch die Penetration des Septums des Verschlusses des Behälters mit der Kanüle des Adapters den Zugang zum Inneren des Behälters, z.B. zum Headspace über einer Blutkultur, den es als Probenbestandteil zu analysieren gilt. Im Falle einer Druckdifferenz zwischen dem Behälter und der Atmosphäre sowie bei etwa vorhandenen Flüssigkeitstropfen unterhalb des Septums kann beim Durchdringen des Behälterseptums Flüssigkeit in den Verschlussaufsatz dringen. Um zu verhindern, dass die Flüssigkeit den Spritzenfilter, der ein konventioneller Spritzenfilter sein kann und als Sterilfilter des Verschlussaufsatzes dient, benetzt, ist ein Reservoir zwischen dem Adapter und dem Spritzenfilter angeordnet. Um z.B. den Headspace mittels einer Autosamplerspritze zu beproben, ist ein Injektionsport mit Septum vorgesehen, das durch die Kanüle einer Autosamplerspritze oder dgl. problemlos penetriert werden kann, um z.B. eine gasförmige Probe aus dem Behälter zu entnehmen und anschließend in den Injektor eines Messsystems zu transportieren. Durch diesen Aufbau wird ein steriler Verschlussaufsatz zur Verfügung gestellt, der verhindert, dass die Probenspritze bzw. -kanüle durch Mikroorganismen, Viren sowie Pilze oder dgl. kontaminiert wird. Somit wird eine Verschleppung dieser Keime in ein Messsystem sowie andere Behälter, z.B. Blutkulturflaschen oder Injektoren von Messsystemen, effektiv unterbunden.

Besonders vorteilhaft ist vorgesehen, dass die Verbindungsstücke als Steck- und/ oder Drehverbinder ausgebildet sind. Dadurch wird die Montage bzw. Demontage des Verschlussaufsatzes vereinfacht.

Vorteilhaft sind dabei die Verbindungsstücke als Luer-Lock-Verbinder ausgebildet, welche eine einfach handhabbare, dichte Verbindung gewährleisten.

In weiterer vorteilhafter Ausgestaltung ist vorgesehen, dass in das Reservoir und in den Adapter jeweils ein Ventil integriert ist, wobei das Ventil des Reservoirs durch Verbindung mit dem Spritzenfilter und das Ventil des Adapters durch Verbindung mit dem Reservoir öffnet. Dadurch wird ein Probenaustritt sowie ein Kontakt des Behälterinneren mit der Umgebung bei der Montage des Aufsatzes verhindert, so dass auch bei der Montage Sterilität gewährleistet ist. Erst durch Aufstecken bzw. Aufschrauben der darüberliegenden Elemente wird das Ventil geöffnet. Aus praktischer Sicht können somit der Adapter und das Reservoir nacheinander angebracht werden, ohne dass die flüssige oder feste Probe oder ein Probenbestandteil aus dem Behälter austreten kann. Im Anschluss können dann der Spritzenfilter und der Injektionsport vormontiert oder nacheinander mit dem Reservoir verbunden werden.

Die Erfindung ist nachstehend anhand der Zeichnung beispielhaft näher erläutert. Diese zeigt in
- Fig. 1: eine schematische Explosionsdarstellung eines Behälters mit Verschlussaufsatz.

Ein Behälter zur Aufbewahrung und ggf. Inkubation einer Probe und zur Entnahme der Probe oder eines Probenbestandteils, z.B. eine Blutkulturflasche, ist allgemein mit 1 bezeichnet. Dieser Behälter 1 weist oberseitig einen halsartigen Ansatz 2 mit einer Öffnung auf, welche mit einem auf den halsartigen Ansatz 2 aufgesteckten Verschluss 3 verschlossen ist. Dieser Verschluss 3 weist ein die Öffnung verschließendes Septum 4 auf, das in bekannter Weise durchstechbar und selbstverschließend ist.

Um aus dem Behälter 1 durch das Septum 4 des Verschlusses 3 Probe oder einen Probenbestandteil, z.B. den Headspace über der Probe keimfrei entnehmen zu können, ist ein Verschlussaufsatz 5 vorgesehen. Dieser Verschlussaufsatz 5 besteht im Wesentlichen aus vier einzelnen, miteinander zu verbindenden Elementen, nämlich aus einem auf den Verschluss 3 bzw. den Ansatz 2 des Behälters 1 aufsteckbaren hülsenförmigen Adapter 6, einem rohrförmigen Reservoir 7, einem Spritzenfilter 8 und einem Injektionsport 9. Diese Elemente bestehen bevorzugt aus einem geeigneten Kunststoff.

Der Adapter 6 weist eine zentrale Kanüle 10 auf, deren eines Ende eine Spitze 11 zum Durchstechen des Septums 4 des Verschlusses 3 des Behälters 1 und deren anderes Ende ein Verbindungsstück 12 aufweist. Der Adapter 6 ist so gestaltet, dass er form- und/oder kraftschlüssig dicht mit dem Verschluss 3 bzw. dem Ansatz 2 des Behälters 1 verbunden werden kann. Seine Form ist also an die Form des jeweiligen Behälters 1 angepasst. Das rohrförmige Reservoir 7 weist an beiden Enden Verbindungsstücke 13, 14 auf. Auch der Spritzenfilter 8 weist an beiden Enden Verbindungsstücke 15, 16 auf. Der Injektionsport 9 weist ein Verbindungsstück 17 an einem Ende auf und ist am anderen, äußeren Ende mit einem durchstechbaren, selbstverschließenden Septum 18 verschlossen. Dieses Septum 18 kann in ein weiteres Verbindungsstück 19 integriert sein, welches integraler Bestandteil des Injektionsportes 9 ist.

Der Adapter 6, das Reservoir 7, der als Sterilfilter dienende Spritzenfilter 8 und der Injektionsport 9 sind nacheinander über die Verbindungsstücke 12, 13, 14, 15, 16 und 17 dicht miteinander zu verbinden. Dazu sind beim Ausführungsbeispiel die Verbindungsstücke 13, 15 und 17 "männlich" und die Verbindungsstücke 12, 14 und 16 "weiblich" ausgebildet, so dass zugeordnete Verbindungsstücke ineinander steck- und oder schraubbar bzw. drehbar sind.

Bevorzugt sind die Verbindungsstücke 12, 13, 14, 15, 16 und 17 als Luer-Lock-Verbinder ausgebildet, falls vorhanden auch das Verbindungsstück 19.

In das Reservoir 7 und in den Adapter 6 kann jeweils ein Ventil integriert sein, das jeweils nicht dargestellt ist. Die Ventile sind so gestaltet, dass das Ventil des Reservoirs 6 durch Verbindung mit dem Spritzenfilter 8 und das Ventil des Adapters 6 durch Verbindung mit dem Reservoir 7 öffnet.

Der Verschlussaufsatz 5 kann durch Verbindung aller Elemente (Adapter 6, Reservoir 7, Spritzenfilter 8 und Injektionsport 9) zunächst komplett montiert werden und anschließend mit dem Adapter 6 auf den Verschluss 3 des Behälters 1 aufgesteckt werden.

Wenn die vorgenannten Ventile vorhanden sind, können zunächst der Adapter 6 und das Reservoir 7 nacheinander am Behälter 1 angebracht werden, ohne dass das fluide Medium aus dem Behälter 1 austreten kann. Im Anschluss können dann der Spritzenfilter 8 und der Injektionsport 9 vormontiert oder nacheinander mit dem Reservoir 7 verbunden werden.

Der Adapter 6 bildet die Anschlussmöglichkeit an den Behälter 1, z.B. eine Blutkulturflasche. Dazu kann der hülsenförmige Bereich des Adapters zum elastischen und dichten Aufstecken auf den Verschluss 3 eine Mehrzahl von am Umfang verteilten Federlaschen 20 aufweisen. Der Adapter 6 stellt durch die Penetration des Septums 4 des Verschlusses 3 des Behälters 1 mit der Spitze 11 der Kanüle 10 den Zugang zum Inneren des Behälters 1 her, z.B. zum Headspace über einer Blutkultur, die es zu analysieren gilt. Im Falle einer Druckdifferenz zwischen dem Behälter 1 und der Atmosphäre sowie bei etwa vorhandenen Flüssigkeitstropfen unterhalb des Septums 4 kann beim Durchdringen des Septums 4 Flüssigkeit in den Verschlussaufsatz 5 dringen. Um zu verhindern, dass die Flüssigkeit den Spritzenfilter 8 benetzt, ist das Reservoir 7 zwischen dem Adapter 6 und dem Spritzenfilter 8 angeordnet. Um z.B. den Headspace mittels einer Autosamplerspritze zu beproben, ist der Injektionsport 9 mit Septum 18 vorgesehen, das durch die Kanüle der Autosamplerspritze oder dgl. problemlos penetriert werden kann, um z.B. eine gasförmige Probe aus dem Behälter 1 zu entnehmen und anschließend in den Injektor eines Messsystems zu transportieren. Durch diesen Aufbau wird ein steriler Verschlussaufsatz 5 zur Verfügung gestellt, der verhindert, dass die Probenspritze bzw. -kanüle (z.B. Autosamplerspritze) durch Mikroorganismen oder dgl. kontaminiert wird. Somit wird eine Verschleppung dieser Keime in ein Messsystem sowie andere Behälter 1, z.B. andere Blutkulturflaschen, effektiv unterbunden.

Natürlich ist die Erfindung nicht auf die dargestellten Ausführungsbeispiele beschränkt. Weitere Ausgestaltungen sind möglich, ohne den Grundgedanken zu verlassen. Die Verbindungsstücke 12, 13, 14, 15, 16 und 17 können auch anders ausgebildet sein und auch umgekehrt angeordnet sein, beginnend mit einem "männlichen" Verbindungselement 12 am Adapter 6.

### Bezugszeichenliste:

- 1: Behälter
- 2: halsartiger Ansatz
- 3: Verschluss
- 4: Septum
- 5: Verschlussaufsatz
- 6: hülsenförmiger Adapter
- 7: rohrförmiges Reservoir
- 8: Spritzenfilter
- 9: Injektionsport
- 10: Kanüle
- 11: Spitze
- 12: Verbindungsstück
- 13: Verbindungsstück
- 14: Verbindungsstück
- 15: Verbindungsstück
- 16: Verbindungsstück
- 17: Verbindungsstück
- 18: Septum
- 19: Verbindungsstück
- 20: Federlaschen

## Patentansprüche

1. Behälter zur Aufbewahrung und ggf. Inkubation einer Probe und Entnahme der Probe oder eines Probenbestandteils mit einem Verschluss (3) zum Verschließen einer Öffnung des Behälters (1) und einem Verschlussaufsatz (5) für den Verschluss (3), wobei der Verschluss (3) ein die Öffnung verschließendes Septum (4) aufweist und der Verschlussaufsatz (5) auf einen die Öffnung des Behälters (1) umgebenden halsartigen Ansatz (2) aufsteckbar ist,
**dadurch gekennzeichnet,**
**dass** der Verschlussaufsatz (5) einen auf den Verschluss (3) aufsteckbaren hülsenförmigen Adapter (6), der eine zentrale Kanüle (10) aufweist, deren eines Ende zum Durchstechen des Septums (4) ausgebildet ist und deren anderes Ende ein Verbindungsstück (12) aufweist, ein rohrförmiges Reservoir (7) mit Verbindungsstücken (13,14) an beiden Enden, einen Spritzenfilter (8) mit Verbindungsstücken (15,16) an beiden Enden und einen Injektionsport (9) mit einem Verbindungsstück (17) an einem Ende und einem Septum (18) am anderen Ende aufweist, wobei der Adapter (6), das Reservoir (7), der Spritzenfilter (8) und der Injektionsport (9) nacheinander über die Verbindungsstücke (12,13,14,15,16,17) dicht miteinander verbunden sind.

2. Behälter nach Anspruch 1,
**dadurch gekennzeichnet,**
**dass** die Verbindungsstücke (12,13,14,15,16,17) als Steck- und/oder Drehverbinder ausgebildet sind.

3. Behälter nach Anspruch 2,
**dadurch gekennzeichnet,**
**dass** die Verbindungsstücke (12,13,14,15,16,17) als Luer-Lock-Verbinder ausgebildet sind.

4. Behälter nach einem oder mehreren der Ansprüche 1 bis 3,
**dadurch gekennzeichnet,**
**dass** in das Reservoir (7) und in den Adapter (6) jeweils ein Ventil integriert ist, wobei das Ventil des Reservoirs (7) durch Verbindung mit dem Spritzenfilter (8) und das Ventil des Adapters (6) durch Verbindung mit dem Reservoir (7) öffnet.

## Claims

1. Container for storing and, where applicable, incubating a sample and for removing the sample or a sample constituent, comprising a closure (3) for closing an opening of the container (1) and a closure attachment (5) for the closure (3), wherein the closure (3) has a septum (4) closing the opening and the closure attachment (5) can be mounted onto a neck-like extension (2) surrounding the opening of the container (1),
**characterized in that**
the closure attachment (5) comprises a sleeve-shaped adapter (6) which can be mounted onto the closure (3), which has a central cannula (10), one end of which is designed for piercing the septum (4) and the other end of which has a connector (12), a tubular reservoir (7) with connectors (13, 14) at both ends, a syringe filter (8) with connectors (15, 16) at both ends, and an injection port (9) with a connector (17) at one end and a septum (18) at the other end, wherein the adapter (6), the reservoir (7), the syringe filter (8), and the injection port (9) are connected to one another in a sealed manner in sequence via the connectors (12, 13, 14, 15, 16, 17).

2. Container according to claim 1, **characterized in that**
the connectors (12, 13, 14, 15, 16, 17) are designed as plug-in and/or screw connectors.

3. Container according to claim 2, **characterized in that**
the connectors (12, 13, 14, 15, 16, 17) are designed as Luer lock connectors.

4. Container according to one or more of claims 1 to 3,
**characterized in that**
a valve is integrated into each of the reservoir (7) and the adapter (6), wherein the valve of the reservoir (7) opens by connection to the syringe filter (8) and the valve of the adapter (6) opens by connection to the reservoir (7).

## Revendications

1. Récipient destiné à la conservation et, le cas échéant, à l'incubation d'un échantillon et au prélèvement de l'échantillon ou d'un constituant de l'échantillon, comprenant une fermeture (3) pour obturer une ouverture du récipient (1) et un embout de fermeture (5) pour la fermeture (3), la fermeture (3) présentant un septum (4) obturant l'ouverture et l'embout de fermeture (5) pouvant être emboîté sur une saillie en forme de col (2) entourant l'ouverture du récipient (1),
**caractérisé en ce que**
l'embout de fermeture (5) comprend un adaptateur en forme de manchon (6) pouvant être emboîté sur la fermeture (3), lequel présente une canule centrale (10), dont une extrémité est conçue pour percer le septum (4) et dont l'autre extrémité présente un raccord (12), un réservoir tubulaire (7) avec des raccords (13, 14) aux deux extrémités, un filtre de seringue (8) avec des raccords (15, 16) aux deux extrémités, et un port d'injection (9) avec un raccord (17) à une extrémité et un septum (18) à l'autre extrémité, l'adaptateur (6), le réservoir (7), le filtre de seringue (8) et le port d'injection (9) étant reliés les uns aux autres de manière étanche et successivement par les raccords (12, 13, 14, 15, 16, 17).

2. Récipient selon la revendication 1, **caractérisé en ce que**
les raccords (12, 13, 14, 15, 16, 17) sont réalisés sous forme de raccords enfichables et/ou vissés.

3. Récipient selon la revendication 2, **caractérisé en ce que**
les raccords (12, 13, 14, 15, 16, 17) sont réalisés sous forme de raccords Luer-Lock.

4. Récipient selon l'une ou plusieurs des revendications 1 à 3,
**caractérisé en ce que**
une valve est intégrée respectivement dans le réservoir (7) et dans l'adaptateur (6), la valve du réservoir (7) s'ouvrant par connexion avec le filtre de seringue (8) et la valve de l'adaptateur (6) s'ouvrant par connexion avec le réservoir (7).
